# EUROPÄISCHE PATENTSCHRIFT

(11) **EP 1 281 913 B1**
(45) Veröffentlichungstag und Bekanntmachung des Hinweises auf die Patenterteilung: **02.07.2008**
(21) Anmeldenummer: 02015729.3
(22) Anmeldetag: 12.07.2002
(51) Int. Cl.: F23H 7/08, F23H 17/00

(54) **Rostfeuerung**
Grate furnace
Four à grille

(30) Priorität: 01.08.2001 DE 10137520
(43) Veröffentlichungstag der Anmeldung: 05.02.2003
(73) Patentinhaber: MARTIN GmbH für Umwelt- und Energietechnik, 80807 München (DE)
(72) Erfinder: Martin, Johannes, 81929 München (DE); Weber, Peter, 80807 München (DE); Familler, Werner, 80797 München (DE)
(74) Vertreter: Castell, Klaus

(56) Entgegenhaltungen:
- EP-A- 0 713 056
- DE-C- 4 105 328
- US-A- 4 111 134
- US-A- 5 528 992

## Beschreibung

Die Erfindung bezieht sich auf eine Rostfeuerung mit einem Rost aus nebeneinander liegenden Rostelementen aufgebauten Roststufen, von denen jeweils jede zweite Roststufe in Rostlängsrichtung zur Ausführung von Schürbewegungen antreibbar und die jeweils dazwischen liegenden Roststufen feststehend sind, wobei die Antriebsvorrichtungen für die bewegbaren Roststufen unterhalb des Rostes angeordnet sind. Eine derartige Rostfeuerung ist aus US 5 528 992 A bekannt.

Bekannte Roste von Rostfeuerungen mit abwechselnd angeordneten festen und beweglichen Roststufen hatten unterhalb des Rostes einen durchgehenden abgestuften Balken, mit dem die zu bewegenden Roststufen verbunden waren und der einen einzigen Antrieb aufwies. Dabei konnte die Antriebsvorrichtung für diesen Balken außerhalb des Rostes angeordnet sein, so daß eine Beeinträchtigung dieser Antriebsvorrichtung durch heiße Stoffe, welche durch den Rost hindurchfallen, nicht gegeben war.

Mit dem Bestreben, den Verbrennungsablauf auf dem Rost in noch besserer Weise zu beeinflussen, ist man dazu übergegangen, für einzelne oder gruppenweise zusammengefaßte bewegliche Roststufen jeweils gesonderte Antriebsvorrichtung vorzusehen. Diese lagen dann bei einer ersten Variante seitlich neben dem eigentlichen Rostmodul, was eine mehrbahnige Anordnung dieser Rostmodule nebeneinander erschwerte oder komplizierte und schwierig abzudichtende Antriebsgestänge erforderte. Wenn die Antriebsvorrichtungen nach einer zweiten Variante unterhalb des Rostes lagen, ergaben sich nachteilige Beeinträchtigungen immer dann, wenn heiße Stoffe durch den Rost hindurchtraten. Wenn heiße und gegebenenfalls klebrige Stoffe in flüssiger Form auf die Kolbenstangen von Zylinder-Kolben-Einheiten auftropfen und dort erstarren, dann führt dies sehr schnell zu einer Beschädigung der Kolbenstangendichtung und damit zum Ausfall dieser Antriebsvorrichtung. Der Ausfall einer Antriebsvorrichtung hat die längerfristige Stillsetzung der Rostfeuerung zur Folge.

Aufgabe der Erfindung ist es, eine Rostfeuerung zu schaffen, die sowohl eine möglichst einfache und gegen Rostdurchfall geschützte Anordnung der Antriebe unter dem Rost ermöglicht, als auch ein Auswechseln der Antriebsvorrichtungen während des laufenden Betriebes gestattet.

Diese Aufgabe wird bei einer Rostfeuerung der eingangs erläuterten Art erfindungsgemäß dadurch gelöst, daß die Antriebsvorrichtungen durch Gehäuse geschützt unterhalb des Rostes angeordnet sind.

Durch diese erfindungsgemäße Ausgestaltung sind die Antriebsvorrichtungen gegen alles geschützt, was von oben durch den Rost hindurch in die Unterwindkammer gelangen kann.

In weiterer vorteilhafter Ausgestaltung ist für jede Antriebsvorrichtung eine gesonderte Gehäusekammer vorgesehen, die eine Montage oder ein Auswechseln der Antriebsvorrichtung während des laufenden Betriebs ermöglicht.

Ein zusätzlicher Schutz für die Antriebsvorrichtungen wird in weiterer Ausgestaltung der Erfindung dadurch erzielt, daß jedes Gehäuse wärmeisoliert ist. Dies erweist sich insbesondere dann als vorteilhaft, wenn die am Gehäuse in der Unterwindkammer vorbeistreichende Primärluft sehr stark vorgewärmt wird. Um die Wirkung, die durch die Wärmeisolierung erzielt wird, noch zu verstärken, kann in Weiterbildung der Erfindung für jedes Gehäuse eine Zwangsbelüftung vorgesehen sein.

Um eine Störung bei der Primärluftzuführung hinsichtlich eines erhöhten Strömungswiderstandes weitgehend zu vermeiden, ist in vorteilhafter Weise vorgesehen, daß die Gehäusekammer in Strömungsrichtung der für die Rostfeuerung in mindestens einer Unterwindkammer zugeführten Primärluft stromlinienförmig ausgebildet ist.

Um einerseits günstige Einbauverhältnisse für die Antriebsvorrichtung in jeder Gehäusekammer zu schaffen und andererseits eine gute Anpassung an die Rostneigung bei mehreren hintereinander angeordneten Gehäusekammern zu erzielen, ist in weiterer vorteilhafter Ausgestaltung der Erfindung vorgesehen, daß aufeinanderfolgende Gehäusekammern stufenförmig der Rostneigung folgend gegeneinander versetzt sind.

Obwohl grundsätzlich eine Antriebsvorrichtung für eine oder mehrere zu bewegenden Roststufen vorgesehen sein kann, hat es sich als vorteilhaft erwiesen, wenn jeweils zwei beweglichen Roststufen eine Antriebsvorrichtung zugeordnet ist. Zwischen diesen beiden beweglichen Roststufen liegt dann eine feststehende Roststufe, wodurch die kleinste regelbare Rosteinheit geschaffen ist.

Eine besonders vorteilhafte Ausgestaltung der Erfindung besteht darin, daß jede Antriebsvorrichtung mindestens eine hydraulische Zylinder-Kolben-Einheit umfaßt, deren Kolbenstange mit einer durch die Gehäusewand abgedichtet hindurchgeführten Schubstange verbunden ist, die an einem Schlitten eingreift, mit dem mindestens eine zu bewegende Roststufe verbunden ist. Die Verwendung einer Schubstange zwischen einem an Führungen geführten Schlitten und der Kolbenstange des Antriebszylinders hat den Vorteil, daß die besonders fein bearbeitete Oberfläche der Kolbenstange stets in dem schützenden Gehäuse verbleibt, so daß die Gefahr einer Beschädigung der Dichtung des Arbeitszylinders durch Beeinträchtigung der Kolbenstange nicht gegeben ist. Beschädigungen der Dichtung am Gehäuse, die durch Ablagerungen auf der Schubstange auftreten können, haben dann keine gravierenden Folgen wie sie bei einer Beschädigung der Dichtung des Arbeitszylinders auftreten können.

Um Toleranzen in der Verbindung zwischen dem Arbeitszylinder und dem Schlitten auszugleichen, die sich aufgrund der Herstellung der verschiedenen Teile, der Montage und auch der Hitzeeinwirkung ergeben können, ist in vorteilhafter Weiterbildung der Erfindung vorgesehen, daß die Kolbenstange mit der Schubstange durch ein Gelenk verbunden ist.

Die weiter oben erläuterte stufenförmige Anordnung der einzelnen Gehäuse bietet die Voraussetzung für eine weitere vorteilhafte Ausgestaltung der Erfindung, die darin besteht, daß die Schlitten an Führungsbahnen geführt sind, die parallel zu den Bewegungsbahnen der beweglichen Roststufen verlaufen und jeweils oberhalb eines Gehäuses einer benachbarten Antriebsanordnung angeordnet sind.

Die Erfindung wird nachfolgend anhand eines Ausführungsbeispieles näher erläutert. In der Zeichnung zeigen:
- **Figur 1:**: einen Längsschnitt durch eine Rostfeuerung;
- **Figur 2:**: eine Schnitt nach der Linie II-II in Figur 1; und
- **Figur 3:**: einen Teilschnitt nach der Linie III-III in Figur 1.

Eine Rostfeuerung entsprechend Figur 1 umfaßt einen Aufgabetrichter 1, eine über einem Aufgabetisch 2 hin- und herbewegbare Aufgabevorrichtung 3, einen Rost 4, eine am Ende des Rostes angeordnete Staueinrichtung 5 für das Aufstauen der Schlacke sowie einen Schlackenfallschacht 6, in dem die ausgebrannte Schlacke hineinfällt.

Unterhalb des Rostes 4 befinden sich vier voneinander getrennte Unterwindkammern 7.1, 7.2, 7.3 und 7.4. Diese Unterwindkammern weisen jeweils Anschlüsse 8.1 bis 8.4 für die getrennte Zuführung von Primärluft auf, die von der Unterseite gegen den Rost 4 geblasen wird und durch diesen hindurch in den auf dem Rost liegenden Brennstoff, beispielsweise Müll, gelangt.

Die Unterwindkammern sind stufenförmig zueinander versetzt dem geneigten Rost 4 folgend angeordnet. Oberhalb einer jeder Unterwindkammer ist ein Schlitten 9.1 bis 9.4 angeordnet, der, wie insbesondere in Verbindung mit Figur 3 ersichtlich, mit jeweils zwei Laufrollenpaaren 10 und 11 versehen ist, die in Führungsbahnen 12 geführt sind. Auf jedem Schlitten sind Mitnehmer 13 und 14 angeordnet, von denen jeder Mitnehmer mit jeweils einer beweglichen Roststufe 15 bzw. 16 in Eingriff steht. Der Feuerungsrost ist aus jeweils abwechselnd beweglichen und feststehenden Roststufen aufgebaut, wobei zwischen jeweils zwei beweglichen Roststufen 15 und 16 eine feststehende Roststufe 17 vorgesehen ist. Ein Schlitten 9 ist also für den Bewegungsantrieb von zwei bewegbaren Roststufen vorgesehen. Die Führungsbahnen 12 sind parallel zu der Bewegungsrichtung der beweglichen Roststufen 15 und 16 ausgerichtet.

Zum Verschieben eines jeden Schlittens 9 und den damit verbundenen Roststufen 15 und 16 dient eine insgesamt mit 18 bezeichnete Antriebsvorrichtung, die einen Arbeitszylinder 19, einen im Arbeitszylinder beweglichen und in der Zeichnung nicht dargestellten Kolben sowie eine Kolbenstange 20 umfaßt. Der Arbeitszylinder 19 ist mittels einer Gelenkanordnung 21 an einem Querträger 22 befestigt, während die Kolbenstange 20 über ein Gelenk 23 mit einer Schubstange 24 verbunden ist, die durch eine Dichtung 35 eines noch zu beschreibenden Gehäuses hindurchgreift.

Jede Antriebsvorrichtung mit Ausnahme der Antriebsvorrichtung 18.4, die für den Antrieb der letzten beiden beweglichen Roststufen kurz vor dem Schlackenfallschacht dient, sind in einem im Ausführungsbeispiel zusammenhängenden Gehäuse 25 angeordnet, das in Gehäusekammern unterteilt ist, die fortlaufend mit 25.2 bis 25.4 bezeichnet sind. Diese Gehäusekammern 25, die insbesondere aus den Figuren 2 und 3 ersichtlich sind, umgeben schützend die Antriebsvorrichtungen 18.1, 18.2 und 18.3. Die Antriebsanordnung 18.4 befindet sich unterhalb eines Einlauftrichters 26 für den Schlackenfallschacht 6 und liegt somit außerhalb des Rostbereiches, weshalb für diesen Antrieb keine Gehäusekammer vorgesehen ist..

Wie aus Figur 2 ersichtlich, weist die in der Zeichnung dargestellte Rostfeuerung zwei Rostbahnen nebeneinander auf, die mit 4a und 4b bezeichnet sind. Die jeweiligen Rostbahnen befinden sich zwischen seitlichen Andrückplatten 27, die durch Federanordnungen 28 belastet sind, um eine seitliche Wärmedehnung der Rostbahnen ausgleichen zu können. Die Gehäusekammern 25 für die Aufnahme der Antriebsvorrichtungen 18 weisen eine Wärmeisolierung 29 auf und sind zwangsbelüftet, wobei die entsprechenden Kanäle für die Zwangsbelüftung aus der Zeichnung nicht hervorgehen. Mittels eines Gelenkes 30 angelenkte Klappen 31 ermöglichen eine Montage und Wartung der Antriebsvorrichtungen 18.

Die jeweiligen Gehäuse 25 sind, wie aus den Figuren 2 und 3 ersichtlich, stromlinienförmig ausgebildet und so gestaltet und angeordnet, daß jeweils zwischen der Innenwand 33 einer Unterwindkammer 7 und der Außenwand 34 des Gehäuses 25 ein im wesentlicher gleichbleibender Strömungsquerschnitt 32 verbleibt.

## Patentansprüche

1. Rostfeuerung mit einem Rost (4) aus nebeneinander liegenden Rostelementen aufgebauten Roststufen, von denen jeweils jede zweite Roststufe (15, 16) in Rostlängsrichtung zur Ausführung von Schürbewegungen antreibbar und die jeweils dazwischen liegenden Roststufen (17) feststehend sind, wobei die Antriebsvorrichtungen (18) für die bewegbaren Roststufen unterhalb des Rostes angeordnet sind, **dadurch gekennzeichnet, daß** die Antriebsvorrichtungen (18) durch Gehäuse (25) geschützt unterhalb des Rostes (4) angeordnet sind.

2. Rostfeuerung nach Anspruch 1, **dadurch gekennzeichnet, daß** für jede Antriebsvorrichtung (18) eine gesonderte Gehäusekammer (25) vorgesehen ist.

3. Rostfeuerung nach Anspruch 1 oder 2, **dadurch gekennzeichnet, daß** jede Gehäusekammer (25) wärmeisoliert ist.

4. Rostfeuerung nach einem der Ansprüche 1 bis 3, **dadurch gekennzeichnet, daß** für jede Gehäusekammer (25) eine Zwangsbelüftung vorgesehen ist.

5. Rostfeuerung nach einem der Ansprüche 1 bis 4, **dadurch gekennzeichnet, daß** das Gehäuse (25) in Strömungsrichtung der für die Rostfeuerung in mindestens einer Unterwindkammer (7) zugeführten Primärluft stromlinienförmig ausgebildet ist.

6. Rostfeuerung nach einem der Ansprüche 1 bis 5, **dadurch gekennzeichnet, daß** aufeinanderfolgende Gehäusekammern (25) stufenförmig der Rostneigung folgend gegeneinander versetzt sind.

7. Rostfeuerung nach einem der Ansprüche 1 bis 6, **dadurch gekennzeichnet, daß** jeweils zwei beweglichen Roststufen (15, 16) eine Antriebsvorrichtung (18) zugeordnet ist.

8. Rostfeuerung nach einem der Ansprüche 1 bis 7, **dadurch gekennzeichnet, daß** jede Antriebsvorrichtung (18) mindestens eine hydraulische Zylinder-Kolben-Einheit (19, 20) umfaßt, deren Kolbenstange (20) mit einer durch die Gehäusewand abgedichtet hindurchgeführten Schubstange (24) verbunden ist, die an einem Schlitten (9) angreift, mit dem mindestens eine zu bewegende Roststufe (15, 16) verbunden ist.

9. Rostfeuerung nach Anspruch 8, **dadurch gekennzeichnet, daß** die Kolbenstange (20) mit der Schubstange (24) durch ein Gelenk (23) verbunden ist.

10. Rostfeuerung nach Anspruch 8 oder 9, **dadurch gekennzeichnet, daß** die Schlitten (9) an Führungsbahnen (12) geführt sind, die parallel zu den Bewegungsbahnen der beweglichen Roststufen (15, 16) verlaufen und jeweils oberhalb einer Gehäusekammer (25) einer benachbarten Antriebsvorrichtung (18) angeordnet sind.

## Claims

1. A grate firing combustion system with a grate (4) consisting of grate levels made of side-by-side grate elements, every second grate level (15, 16) being adapted to be driven in the longitudinal direction of the grate for performing stoking movements and the grate levels (17) lying therein between being stationary, the driving force device (18) for the movable grate levels being disposed beneath the grate, **characterized in that** the driving force devices (18) are disposed beneath said grate (4) and are protected by housings (25).

2. The grate firing combustion system as set forth in claim 1, **characterized in that** a separate housing chamber (25) is provided for each driving force device (18).

3. The grate firing combustion system as set forth in claim 1 or 2, **characterized in that** each housing chamber (25) is thermally insulated.

4. The grate firing combustion system as set forth in any one of the claims 1 through 3, **characterized in that** forced ventilation is provided for each housing chamber (25).

5. The grate firing combustion system as set forth in any one of the claims 1 through 4, **characterized in that** the housing (25) has an aerodynamic configuration in the flow direction of the primary air supplied for grate firing in at least one underwind chamber (7).

6. The grate firing combustion system as set forth in any one of the claims 1 through 5, **characterized in that** consecutive housing chambers (25) are offset relative to each other in levels, following the incline of the grate.

7. The grate firing combustion system as set forth in any one of the claims 1 through 6, **characterized in that** one driving force device (18) is associated with two respective movable grate levels (15, 16).

8. The grate firing combustion system as set forth in any one of the claims 1 through 7, **characterized in that** each driving force device (18) comprises at least one hydraulic cylinder and piston unit (19, 20) the piston rod (20) of which is connected to a push rod (24) that is sealingly fed through the housing wall, said push rod acting on a carriage (9) to which at least one grate level (15, 16) to be moved is connected.

9. The grate firing combustion system as set forth in claim 8, **characterized in that** the piston rod (20) is connected to the push rod (24) through a joint (23).

10. The grate firing combustion system as set forth in claim 8 or 9, **characterized in that** the carriages (9) are guided on guiding tracks (12) that extend parallel to the paths of movement for the movable grate levels (15, 16) and that are disposed above a respective housing chamber (25) of a neighbouring driving force device (18).

## Revendications

1. Système de combustion en couche avec une grille (4) constituée de niveaux faits à partir d'éléments de grille placés côte à côte, un niveau de grille (15, 16) sur deux étant apte à être entraîné dans le sens de la longueur de la grille afin de lui permettre d'exécuter des mouvements permettant d'attiser le feu, et les niveaux de grille (17) intermédiaires étant fixes, les dispositifs d'entraînement (18) des niveaux de grille mobiles étant disposés en dessous de la grille, **caractérisé en ce que** les dispositifs d'entraînement (18) sont disposés en dessous de la grille (4), protégés par des boîtiers (25).

2. Système de combustion en couche selon la revendication 1, **caractérisé en ce qu'**une chambre de boîtier (25) séparée est prévue pour chaque dispositif d'entraînement (18).

3. Système de combustion en couche selon la revendication 1 ou 2, **caractérisé en ce que** chaque chambre de boîtier (25) est isolée thermiquement.

4. Système de combustion en couche selon l'une quelconque des revendications 1 à 3, **caractérisé en ce qu'**une ventilation forcée est prévue pour chaque chambre de boîtier (25).

5. Système de combustion en couche selon l'une quelconque des revendications 1 à 4, **caractérisé en ce que** le boîtier (25) a une forme aérodynamique dans le sens de l'écoulement de l'air primaire acheminé pour la combustion en couche dans au moins une chambre de vent inférieur (7).

6. Système de combustion en couche selon l'une quelconque des revendications 1 à 5, **caractérisé en ce que** des chambres de boîtier (25) consécutives sont décalées l'une par rapport à l'autre, formant des niveaux épousant l'inclinaison de la grille.

7. Système de combustion en couche selon l'une quelconque des revendications 1 à 6, **caractérisé en ce qu'**un dispositif d'entraînement (18) est associé à deux niveaux de grille mobiles (15, 16) respectifs.

8. Système de combustion en couche selon l'une quelconque des revendications 1 à 7, **caractérisé en ce que** chaque dispositif d'entraînement (18) comprend au moins un ensemble piston-cylindre (19, 20) hydraulique dont la tige de piston (20) est reliée à une bielle (24) qui traverse la paroi du boîtier, l'étanchéité de celui-ci étant assurée, cette bielle étant appliquée sur un chariot (9) auquel est relié au moins un niveau de grille (15, 16) qu'il y a lieu de déplacer.

9. Système de combustion en couche selon la revendication 8, **caractérisé en ce que** la tige de piston (20) est reliée à la bielle (24) par l'intermédiaire d'un joint (23).

10. Système de combustion en couche selon la revendication 8 ou 9, **caractérisé en ce que** les chariots (9) sont guidés sur des pistes de guidage (12) qui sont parallèles aux pistes de mouvement des niveaux de grille (15, 16) mobiles et qu'ils sont disposés chacun au-dessus d'une chambre de boîtier (25) d'un dispositif d'entraînement (18) voisin.
